# EUROPÄISCHE PATENTSCHRIFT

(11) **EP 0 416 497 B1**
(45) Veröffentlichungstag und Bekanntmachung des Hinweises auf die Patenterteilung: **07.07.1993**
(21) Anmeldenummer: 90116846.8
(22) Anmeldetag: 03.09.1990
(51) Int. Cl.: B65D 63/10, B65B 13/32, B65B 51/08

(54) **Packstück oder dergleichen mit Kunststoffband-Umreifung**
Package or the like with plastic strap
Pièce d'emballage ou similaire avec banderole en matière plastique

(30) Priorität: 04.09.1989 DE 8910534 U
(43) Veröffentlichungstag der Anmeldung: 13.03.1991
(73) Patentinhaber: Lücke, Otto, D-42285 Wuppertal (DE)
(72) Erfinder: Lücke, Otto, D-42285 Wuppertal (DE)
(74) Vertreter: Rieder, Hans-Joachim, Dr.

(56) Entgegenhaltungen:
- EP-A- 0 133 701
- DE-A- 3 610 631
- DE-B- 1 536 271
- DE-B- 2 641 373
- US-A- 4 483 438

## Beschreibung

Die Erfindung betrifft ein Packstück oder dergleichen mit einer Kunststoffband-Umreifung, deren Bandenden flächendeckend aufeinanderliegen und nur in Teilbereichen der Überdekkung miteinander verschweißt sind.

Bei den bekannten Lösungen dieser Art (DE-B- 15 36 271) ergibt sich die Verschweißung nur über einen Teilbereich der gesamten Überdeckung der Bandenden daraus, daß das unterseitig liegende Bandende in flächendeckender Ausrichtung um ein erhebliches Maß über das Ende der Schweißverbindungsfläche hinausragt. Das obere Bandende wird unmittelbar neben dem Schweißwerkzeug abgeschnitten.

Das Öffnen der mit einer Kunststoffband-Umreifung versehenen Packstücke verlangt ein Durchtrennen des Kunststoffbandes mit einem Messer, einer Schere etc.. Ein Lösen auf andere Weise ist nicht möglich. Da jedoch Schneidwerkzeuge nicht stets greifbar sind, müssen diese herbeigeholt werden verbunden mit einem größeren Aufwand.

Dem Gegenstand der Erfindung liegt die Aufgabe zugrunde, Packstücke mit einer solchen Kunststoffband-Umreifung anzugeben, welche sich kurzfristig ohne Schneidwerkzeugeinsatz öffnen läßt.

Gelöst wird diese Aufgabe bei einem gattungsgemäßen Packstück dadurch, daß das oberseitig liegende Bandende in eine frei vorstehende Aufreiß Anfaßlasche ausläuft.

Zufolge derartiger Ausgestaltung ist ein Packstück mit einer Kunststoffband-Umreifung der in Rede stehenden Art angegeben, welches sich schneidwerkzeuglos kurzfristig öffnen läßt, ohne jedoch die Haltekraft der Kunststoffband-Umreifung zu benachteiligen. Die Verschweißung der Bandenden erfolgt nur in Teilbereichen der Überdeckung derart, daß das oberseitig liegende Bandende in eine freivorstehende Anfaßlasche ausläuft. Diese bildet die Handhabe, wenn die Kunststoffband-Umreifung gelöst werden soll. Nach Ergreifen der Anfaßlasche ist diese entgegen ihrem Verlauf in entgegengesetzte Richtung zu bewegen unter nacheinander erfolgendem Aufschälen der Teilbereich-Verschweißungsstellen. Dieser Trennvorgang muß bewußt geschehen. Am Packstück vorliegende Umschnürungs-Spannungen vermögen nicht, die entsprechende Verschweißung zu lösen. Das bedeutet, daß die Reißfestigkeit der aus mehreren Teilbereichen bestehenden Schweißverbindungszone größer ist als der Aufschälwiderstand. Die Anfaßlasche kann in einfacher Weise dadurch gebildet werden, daß ein entsprechender Abstand zwischen der Schweißverbindungszone und dem abschneidenden Trennmesser der Umreifungsmaschine gewählt wird. Das bedeutet, daß im Grunde genommen keine zusätzlichen Maßnahmen vorzunehmen sind.

Eine vorteilhafte Weiterbildung ist darin zu sehen, daß die Teilbereich-Verschweißung durch mit Abstand hintereinander- und querliegende, geradlinige Schweißzonen gebildet ist. Die Kraft, die erforderlich ist, die Teilbereich-Verschweißung zu lösen, entspricht daher derjenigen, die benötigt wird, um eine geradlinige Schweißzone aufzutrennen. Dagegen tragen die vorzugsweise hintereinderliegenden Teilbereichs-Schweißzonen insgesamt zur Reißfestigkeit der Teilbereich-Verschweißung bei. Ein weiterer Vorteil ist darin zu sehen, daß durch die der Anfaßlasche benachbarte geradlinige Schweißzone eine Biegestelle entsteht, so daß die Anfaßlasche einen leicht abgespreizten Verlauf zu den Bandenden einnimmt. Demgemäß kann die Anfaßlasche bequem ergriffen werden, um danach die hintereinanderliegenden, quergerichteten, geradlinigen Schweißzonen durch Schälvorgang zu trennen. Verpackungstechnisch erweisen sich die Anfaßlaschen jedoch nicht als störend. Bei einem Aufeinanderstapeln von mehreren Packstücken werden dann die Anfaßlaschen an die Umreifung gedrückt. Sobald sie jedoch druckentlastet werden, spreizen sie sich leicht ab in die bequeme Anfaßstellung.

Handhabungstechnische Vorteile werden dadurch geschaffen, daß der freie Überstand der Anfaßlasche etwa der doppelten Breite des Bandes und die Breite der Schweißzone etwa der Dicke des Bandes entspricht. Versuche haben ergeben, daß diese Länge des freien Überstandes ausreicht, um die Anfaßlasche genügend fest greifen zu können. Ein längerer Überstand ist daher nicht erforderlich, so daß die anmeldungsgemäße Lösung materialsparende Umreifungen zuläßt. Anfaßlasche und Breite der Schweißzone sind dabei so aufeinander abgestimmt, daß die vorgenannte Länge des Überstandes der Anfaßlasche ausreicht, um die Schweißzonen nacheinander aufzutrennen.

Schließlich ist es noch von Vorteil, einen wellenförmigen Verlauf mindestens der Oberseite des oberseitig liegenden Bandendes im Bereich der Teilbereich-Verschweißung vorzusehen, was noch dazu beiträgt, die Reißfestigkeit zu erhöhen, ohne jedoch sich nachteilig auf den Aufschälwiderstand auszuwirken.

Nachstehend wird ein Ausführungsbeispiel der Erfindung anhand der Figuren 1 bis 4 erläutert. Es zeigt:
- Fig. 1: ein mit einer Kunststoffband-Umreifung versehenes Packstück,
- Fig. 2: in perspektivischer Darstellung eine Ausschnittsvergrößerung des Bereiches II in Fig. 1,
- Fig. 3: einen Längsschnitt durch die Bandenden unter Veranschaulichung der mit Abstand hintereinander- und querliegenden, geradlinigen Schweißzonen mit leicht abgespreizter Anfaßlasche und
- Fig. 4: eine der Fig. 3 entsprechende Darstellung, jedoch während des Aufschälens der Schweißverbindungszonen.

In Fig. 1 ist mit der Ziffer 1 ein Packstück bezeichnet, welchem eine Kunststoffband-Umreifung 2 zugeordnet ist. Deren Bandenden 3,4 liegen flächendeckend aufeinander und sind miteinander verscheißt.

Das Verbinden der Bandenden erfolgt durch eine Teilbereich-Verschweißung 5, welche durch mit Abstand hintereinander- und querliegende, geradlinige Schweißzonen 6,7 und 8 gebildet ist. Nach Erhitzen der Kunststoff-Bandenden 3,4, die von nicht veranschaulichten Greifern einer Umreifungsmaschine gehalten sind, werden durch nicht dargestellte Druckbacken die Bandenden gegeneinandergedrückt, so daß sich danach ein wellenförmiger Verlauf der Oberseite des oberen Bandendes 4 im Berech der Teilbereich-Verschweißung 5 ergibt. Zu diesem Zweck kann die Druckbacke mit vorstehenden Stegen ausgerüstet sein. Möglich wäre es auch, zusätzlich die andere Druckbacke mit vorstehenden Stegen auszustatten.

Nach dem Schweißvorgang erfolgt das Durchtrennen des Kunststoffbandes derart, daß das oberseitig liegende Bandende 4 in eine Aufreiß Anfaßlasche 9 ausläuft. Der freie Überstand A dieser Anfaßlasche 9 entspricht etwa der doppelten Breite B des Bandes. Ferner ist eine Breite c der Schweißzonen gewählt, welches Maß etwa der Dicke D des Bandes entspricht.

Die vorgenannten Stege der einen Druckbacke erzeugen auf Höhe der Schweißzonen 6,7,8 Eindrückungen 10,11,12 an dem oberen Bandende 4. Durch die der Anfaßlasche 9 benachbarte Eindrückung 12 wird eine Verformung erzeugt, aufgrund welcher sich die Anfaßlasche 9 vom unterseitigen Bandende 3 abspreizt. Der entsprechende Abspreizwinkel liegt bevorzugtermaßen im Bereich zwischen 10 und 30°.

Nach Umschnüren des Packstücks 1 mit einer entsprechenden Spannung greifen an der Teilbereich-Verschweißung 5, welche die Schweißzonen 6,7,8 ausbildet, Zugkräfte an. Diese führen jedoch nicht zu einem Lösen der Schweißverbindung.

Um ein Lösen der Kunststoffband-Umreifung 2 vornehmen zu können, ist die Lasche 9 vorzugsweise zwischen Zeigefinger und Daumen zu erfassen unter Verschwenken der Anfaßlasche schräg zur Pfeilrichtung x oder in dieser Richtung, einhergehend mit einem größer werdenden Winkel zwischen Anfaßlasche und Bandende 3. Überlagernd zu dieser Schwenkbewegung ist eine Kraft P in der in Fig. 4 veranschaulichten Pfeilrichtung auszuüben verbunden damit, daß die Schweißzonen 6,7,8 nacheinander durch Aufschälen getrennt werden. In Fig. 4 ist eine Zwischenstellung veranschaulicht. Diese zeigt, daß die der Anfaßlasche 9 benachbarte Schweißzone 8 zertrennt worden ist. Dieses Aufschälen kann mit relativ geringem Kraftaufwand geschehen. Dennoch ist durch die Teilbereich-Verschweißung 5 eine feste Verbindung gegeben, die sich dadurch auszeichnet, daß die Reißfestigkeit größer ist als der Aufschälwiderstand.

## Patentansprüche

1. Packstück oder dergleichen mit einer Kunststoffband-Umreifung (2), deren Bandenden (3,4) flächendeckend aufeinanderliegen und nur in Teilbereichen der Überdeckung miteinander verschweißt sind, dadurch gekennzeichnet, daß das oberseitig liegende Bandende (4) in eine freivorstehende Aufreiß Anfaßlasche (9) ausläuft.

2. Packstück nach Anspruch 1, dadurch gekennzeichnet, daß die Teilbereich-Verschweißung (5) durch mit Abstand hintereinander- und querliegende, geradlinige Schweißzonen (6,7,8) gebildet ist.

3. Packstück nach einem oder mehreren der vorhergehenden Ansprüche, dadurch gekennzeichnet, daß der freie Überstand (A) der Anfaßlasche (9) etwa der doppelten Breite (B) des Bandes entspricht und die Breite (C) der Schweißzonen (6,7,8) etwa der Dicke (D) des Bandes entspricht.

4. Packstück nach einem oder mehreren der vorhergehenden Ansprüche gekennzeichnet durch einen wellenförmigen Verlauf mindestens der Oberseite des oberseitig liegenden Bandendes (4) im Bereich der Teilbereich-Verschweissung (5).

## Claims

1. Package or the like with a plastic banding strap (2) of which the strap ends (3, 4) lie one on top of the other with their surfaces aligned and are welded together only in partial regions of the overlap, characterised in that the strap end (4) on top ends in a freely projecting tear-open gripping tab (9).

2. Package according to claim 1, characterised in that the partial region weld (5) is formed by rectilinear welding zones (6, 7, 8) located transversely and spaced apart one behind the other.

3. Package according to one or more of the preceding claims, characterised in that the amount (A) by which the gripping tab (9) freely projects approximately corresponds to twice the width (B) of the strap, and the width (C) of the welding zones (6, 7, 8) approximately corresponds to the thickness (D) of the strap.

4. Package according to one or more of the preceding claims, characterised by an undulating shape of at least the upper side of the strap end (4) on top in the region of the partial region weld (5).

## Revendications

1. Pièce emballée ou analogue, avec un enrubannage en matière synthétique (2), dont les extrémités de ruban (3, 4) sont superposées, leurs surfaces étant en recouvrement et soudées l'un à l'autre seulement dans les zones partielles du recouvrement, caractérisée en ce que l'extrémité de ruban de dessus (4) se prolonge en s'écartant, pour constituer une patte de saisie de déchirement (9) faisant librement saillie.

2. Pièce emballée selon la revendication 1, caractérisée en ce que le soudage partiel par zones (5) est formé par des emplacements de soudage (6, 7, 8) rectilignes s'étendant de façon espacée les uns derrière les autres, et transversalement.

3. Pièce emballée selon l'une ou plusieurs des revendications précédentes, caractérisée en ce que le dépassement libre (A) de la patte de saisie (9) correspond à peu près au double de la largeur (B) du ruban et la largeur (C) des emplacements de soudage (6, 7, 8) correspond à peu près à l'épaisseur du ruban.

4. Pièce emballée selon l'une ou plusieurs des revendications précédentes, caractérisée par un parcours ondulé d'au moins la face supérieure de l'extrémité de ruban (4) de dessus, dans la zone du soudage partiel par zones (5).
